# EUROPÄISCHE PATENTANMELDUNG

(11) **EP 4 782 702 A1**
(43) Veröffentlichungstag der Anmeldung: **29.07.2026**
(21) Anmeldenummer: 25153609.0
(22) Anmeldetag: 23.01.2025
(51) Int. Cl.: F04D 29/28, F04D 29/30, F04D 29/38

(54) **SCHAUFELANORDNUNG SOWIE VERFAHREN ZUR HERSTELLUNG EINER SCHAUFEL FÜR EIN LÜFTERRAD**

(71) Anmelder: punker GmbH, 24340 Eckernförde (DE)
(72) Erfinder: Möllers, Knud, 24790 Schacht-Audorf (DE); Behn, Moritz, 24103 Kiel (DE); Klinger, Ralf, 24340 Eckenförde (DE); Wolf, Matthias, Ottendorf 24107 (DE); Hornhardt, Christian, 24229 Dänischenhagen (DE)
(74) Vertreter: Patentanwälte Magenbauer & Kollegen Partnerschaft mbB

(57) **Zusammenfassung**

Die Erfindung betrifft eine Schaufelanordnung, mit einer Schaufel (11; 31; 41; 51; 61; 71; 81), die von Schaufelkanten aus der Gruppe: Innenkante (15), Außenkante (16), Oberkante (17), Unterkante (18) berandet ist, wobei wenigstens eine der Schaufelkanten zumindest bereichsweise mit einer Schmelzverrundung (9; 23; 43; 53; 63; 73; 83) ausgebildet ist und wobei die Schmelzverrundung (9; 23; 43; 53; 63; 73; 83) eine Krümmung (10), insbesondere einen Radius (24; 42; 52; 62; 72; 82), aufweist, die über wenigstens 10 Prozent einer Materialstärke (14) der Schaufel (11; 31; 41; 51; 61; 71; 81) erstreckst ist.

## Beschreibung

Die Erfindung betrifft eine Schaufelanordnung sowie ein Verfahren zur Herstellung einer Schaufel für ein Lüfterrad.

Die EP 2 946 046 A1 offenbart ein Ventilatorrad zur Förderung eines gasförmigen Fluids, das mit mehreren Schaufeln ausgerüstet ist, die in konstanter Winkelteilung um eine Rotationsachse zwischen einer Kreisronde und einem Kreisring angeordnet sind.

Die Aufgabe der Erfindung besteht darin, eine Schaufelanordnung sowie ein Verfahren zur Herstellung einer Schaufel für ein Lüfterrad bereitzustellen, mit denen ein vorteilhafter aerodynamischer Wirkungsgrad bei günstigen Herstellungskosten gewährleistet werden kann.

Diese Aufgabe wird für eine Schaufelanordnung dadurch gelöst, dass eine Schaufel vorgesehen ist, die von Schaufelkanten aus der Gruppe: Innenkante, Außenkante, Oberkante, Unterkante berandet ist, wobei wenigstens eine der Schaufelkanten zumindest bereichsweise mit einer Schmelzverrundung ausgebildet ist und wobei die Schmelzverrundung eine Krümmung, insbesondere einen Kreisbogenabschnitt, aufweist, die über wenigstens 10 Prozent einer Materialstärke der Schaufelerstreckt ist.

Die Schaufelanordnung umfasst zumindest eine Schaufel, die für eine Verwendung in einem Lüfterrad konfiguriert ist. Beispielsweise ist die Schaufel aus einer Blechtafel oder aus einer Blechrolle ausgeschnitten oder wird in einem Urformverfahren oder Umformverfahren hergestellt. Als Material für die Schaufel kommen vorzugsweise Eisen, Stahl, Aluminium und Kunststoff in Frage.

Die Schaufel weist üblicherweise zwei größte Oberflächen, nämlich eine Vorderseite und eine Rückseite auf. Die größten Oberflächen der Schaufel weisen typischerweise eine zumindest im Wesentlichen rechteckige Gestalt auf, sodass die größten Oberflächen jeweils von einer Innenkante, einer Außenkante, eine Oberkante und einer Unterkante berandet sind, die zusammenfassend als Schaufelkanten bezeichnet werden können. Jede der Schaufelkanten ist als schmale, streifenförmige Fläche ausgebildet, die die auch als erste größte Oberfläche bezeichnete Vorderseite der Schaufel mit der auch als zweite größte Oberfläche bezeichnete Rückseite der Schaufel verbindet und deren Breite von der Materialstärke der Schaufel im Bereich der jeweiligen Schaufelkante abhängig ist.

Jede der Schaufelkanten kann durch einen vorausgegangenen Schneidvorgang (Trennverfahren) erzeugt werden. Alternativ kann die Schaufel auch in einem Urformverfahren, beispielsweise durch Eisenguss, Stahlguss, Aluminiumdruckguss, Aluminium-Strangpressverfahren, Kunststoffspritzguss, oder in einem Umformverfahren, beispielsweise durch Schmieden, hergestellt werden. Jede dieser Schaufelkanten kann einen geradlinigen Verlauf oder einen gekrümmten Verlauf aufweisen. Ein gekrümmter Verlauf einer Schaufelkante setzt nicht notwendigerweise voraus, dass die Schaufel eine räumliche Krümmung aufweist. Vielmehr kann ein gekrümmter Verlauf wenigstens einer Schaufelkante auch an einer eben ausgebildeten Schaufel vorgesehen sein, wobei hierdurch eine Abweichung von der zumeist rechteckigen Gestalt der größten Oberfläche der Schaufel bewirkt wird. Häufig ist vorgesehen, dass die Innenkante und die Außenkante der Schaufel nicht oder nur geringfügig gekrümmt ausgebildet sind, während die Oberkante und die Unterkante der Schaufel einen zumindest gleichsinnigen, vorzugsweise einen identischen, Krümmungsverlauf aufweisen. Ergänzend oder alternativ können auch die Innenkante und/oder die Außenkante gekrümmt ausgebildet sein.

Dabei kann der Krümmungsverlauf auch aneinandergrenzende Bereiche mit unterschiedlichen Radien aufweisen, insbesondere als Gruppe von Ellipsenabschnitten oder Kreisbogenabschnitten ausgebildet sein. Der Krümmungsverlauf kann eine Variation unterschiedlicher Krümmungen ohne Wendepunkte oder mit Wendepunkten aufweisen.

In Abhängigkeit von dem verwendeten Herstellungsverfahren (Urformen, Umformen, Trennen) für die Schaufel, sind die Schaufelkanten als schmale, der lokalen Materialstärke der Schaufel entsprechende und im Wesentlichen ebene Flächen ausgebildet. Beispielhaft ist vorgesehen, dass wenigstens eine der Schaufelkanten in einem rechten Winkel (mit ca. 90 Grad) oder stumpfwinklig (zwischen 90 Grad und 150 Grad) oder spitzwinklig (zwischen 30 Grad und 90 Grad) zur größten Oberfläche der Schaufel ausgerichtet ist und gegebenenfalls mit der angrenzenden größten Oberfläche (Vorderseite oder Rückseite) eine scharfe Kante ausbildet. Um eine aerodynamische Optimierung für die Schaufel bei einer Verwendung in einem Lüfterrad zu erzielen, ist es erfindungsgemäß vorgesehen, wenigstens eine der Schaufelkanten zumindest bereichsweise, insbesondere in einem sehr kleinen Bereich, so stark zu erwärmen, dass eine kurzzeitige Verflüssigung eines kleinen Bereichs der Schaufelkante bewirkt werden kann. Aufgrund der Oberflächenspannung des Materials, aus dem die Schaufel hergestellt ist, wird durch diese Verflüssigung eine Veränderung der Geometrie der Schaufelkante bewirkt. Die lokale Verflüssigung ist derart vorzunehmen, dass es vorzugsweise zu keinem oder nur zu einem sehr geringen Verlust von Material im verflüssigten Bereich der Schaufelkante kommt. Bevorzugt ist vorgesehen, dass der Wärmeeintrag, der für die lokale Verflüssigung des Materials erforderlich ist, derart bemessen ist, dass die Verflüssigung nur über eine sehr kurze Zeitspanne auftritt, innerhalb derer aufgrund der Oberflächenspannung des lokal verflüssigten Materials die gewünschte Geometrieänderung bewirkt werden kann, und unmittelbar nach erfolgter Geometrieänderung die Wärmezufuhr unterbrochen wird, so dass das Material wieder erstarren kann. Beispielhaft kann vorgesehen sein, dass unmittelbar benachbart zueinander angeordnete Bereiche der Blechschnittkannte in rascher Folge nacheinander erwärmt und lokal verflüssigt werden, um durch die Wechselwirkung von Erwärmung und Abkühlung der benachbarten Bereiche einen möglichst glatten Verlauf der Schaufelkante auch nach der erfolgten Geometrieänderung zu gewährleisten.

Die Materialstärke der Schaufel wird bei einer Ausgestaltung der Schaufel als Blechschaufel durch eine Blechstärke des Rohmaterials, also der Blechtafel oder der Blechbandrolle (Coil) bestimmt, aus der die Schaufel in einem Trennverfahren, insbesondere durch Stanzen, Wasserstrahlschneiden, Laserschneiden, Nibbeln, ausgeschnitten wird. Typischerweise wird die Blechstärke ausgehend vom Rohmaterial während des nachfolgenden Herstellungsprozesses der Schaufel nicht verändert, es kann jedoch vorgesehen sein, die Blechstärke lokal zu vergrößern, um eine Stabilisierungswirkung für die Schaufel zu erzielen oder lokal zu verringern, um eine Gewichtsersparnis für mechanisch weniger stark belastete Bereiche zu erreichen. Die Blechstärke für eine Schaufel, die zur Verwendung in einem Lüfterrad vorgesehen ist, liegt typischerweise in einem Intervall zwischen 0,5 mm und 10 mm, kann jedoch im Einzelfall auch kleiner oder größer gewählt werden.

Bei einer Herstellung der Schaufel in einem Urformverfahren oder einem Umformverfahren kann ebenfalls eine konstante Materialstärke für die Schaufel über deren gesamte räumliche Ausdehnung vorgesehen sein. Alternativ können auch Dickenverläufe oder Dickensprünge in der Materialstärke der Schaufel vorgesehen sein.

Durch die Bearbeitung der Schaufelkante zur Schaffung der Schmelzverrundung wird die typischerweise rechtwinklige Profilierung der Schaufelkante in eine gekrümmte Profilierung, vorzugsweise in eine bogenförmige Profilierung, insbesondere in eine kreisabschnittsförmige Profilierung überführt, wobei sich eine hieraus resultierende Krümmung der Schaufelkante, die insbesondere als Kreisbogenabschnitt ausgebildet sein kann, über wenigstens 10 Prozent der Materialstärke der Schaufel erstreckt.

Vorteilhafte Weiterbildungen der Erfindung sind Gegenstand der Unteransprüche.

Zweckmäßig ist es, wenn wenigstens eine der Schaufelkanten eine zumindest bereichsweise gekrümmte Erstreckungslinie aufweist. Eine gekrümmte Erstreckungslinie für eine der Schaufelkanten kann bei einer Schaufel, deren größte Oberfläche eben ausgebildet ist, durch einen Krümmungsverlauf in der Ebene der größten Oberfläche verwirklicht werden. Eine solche gekrümmte Erstreckungslinie ist beispielsweise dann von Interesse, wenn die Schaufel bei Verwendung in einem Lüfterrad mit einer profiliert ausgebildeten Ronde oder einem profiliert ausgebildeten Ring des Lüfterrads entlang der jeweiligen Profilierung verbunden werden soll. Der anderer Fall für eine gekrümmte Ausführung von Erstreckungslinie besteht darin, dass die größten Oberflächen der Schaufel gekrümmt ausgebildet sind, wodurch insbesondere die Oberkante und die Unterkante der Schaufel jeweils eine gekrümmte Erstreckungslinie aufweisen. Ergänzend oder alternativ kann auch vorgesehen sein, dass die Innenkante und/oder die Außenkante der Schaufel eine gekrümmte Erstreckungslinie aufweisen.

Vorteilhaft ist es, wenn die Schmelzverrundung als Randverdickung ausgebildet ist, wobei die Krümmung, insbesondere der Kreisbogenabschnitt, der Schmelzverrundung wenigstens 50 Prozent der Materialstärke der Schaufel entspricht. Bei einer Ausgestaltung der Schmelzverrundung als Randverdickung ist vorgesehen, dass im Zuge der lokalen Verflüssigung der Schaufelkante zusätzlich zur Einwirkung der Oberflächenspannung des verflüssigten Materials noch weitere Kraftkomponenten auf den verflüssigten Bereich einwirken, um eine lokale Stauchung und damit die gewünschte Dicken Zunahme im Bereich der Schaufelkante zu erzielen. Beispielhaft kann dies durch Verwendung eines gezielt auf die verflüssigte Schaufelkante gerichteten Gasstrahls und/oder unter Ausnutzung der Schwerkraft verwirklicht werden. Eine solche Gestaltung der Schaufelkante kann auch als Randzonenverstärkung bezeichnet werden, dadurch die Verdickung und die damit verbundene Materialanhäufung im Bereich der Schmelzverrundung eine höhere Stabilität der Schaufelkante erzielt werden kann. Beispielhaft ist vorgesehen, dass die Schaufelkante eine Dicke von mehr als 1 mm aufweist, wenn die Materialstärke der Schaufel 1 mm beträgt.

Bevorzugt ist vorgesehen, dass eine Innenkante der Schaufelkante oder eine Außenkante der Schaufelkante mit der Schmelzverrundung versehen ist. Bei der Herstellung der Schaufel durch Ausführung eines Schnittvorgangs, mit dem die Schaufel aus einer Blechtafel oder einer Blechbandrolle ausgeschnitten wird, werden eine der Schneidvorrichtung (Stanzwerkzeug, Wasserstrahldüse, Laseroptik, Nibbelwerkzeug) zugewandte Innenkante sowie eine der Schneidvorrichtung abgewandte Außenkante gebildet. Typischerweise weisen sowohl die Innenkante als auch die Außenkante jeweils eine rechtwinklige Profilierung auf. In Abhängigkeit von den Erfordernissen, die an die Schaufel und die jeweilige Schaufelkante gestellt werden, kann im Zuge der Schmelzverrundung vorgesehen werden, lediglich die Innenkante oder lediglich die Außenkante jeweils bereichsweise mit einer Schmelzverrundung zu versehen. Eine solche Vorgehensweise ist insbesondere bei größeren Materialstärken von Interesse, bei denen aus ökonomischen Überlegungen heraus lediglich diejenigen Bereiche der Schaufelkante, die beispielsweise bei einer Verwendung in einem Lüfterrad einen großen aerodynamischen Einfluss haben, mit einer Schmelzverrundung versehen werden. Besonders bevorzugt ist vorgesehen, dass die Innenkante bzw. die Außenkante nach der Durchführung der Schmelzverrundung in einer Querschnittsebene, die quer zur Erstreckungslinie der jeweiligen Schaufelkante ausgerichtet ist, eine zumindest im Wesentlichen ellipsenabschnittsförmige oder viertelkreisförmige Profilierung aufweisen, die auch als Krümmung bezeichnet wird.

Bei einer Weiterbildung der Erfindung ist vorgesehen, dass die Schaufelkante als Laserschnittkante ausgebildet ist und/oder dass die Schmelzverrundung als Laserschmelzverrundung ausgebildet ist. Die Verwendung eines Laserschneidverfahrens zum Ausschneiden der Schaufel aus einem Schaufelrohling ermöglicht es, auch kleine Stückzahlen von Schaufeln kostengünstig herzustellen, da keine individuelle Werkzeugherstellung wie beispielsweise im Fall eines Ausscheidens durch Stanzen erforderlich ist. Darüber hinaus ermöglicht die Verwendung des Laserschneidverfahrens auch eine flexible Anpassung an unterschiedliche Materialzusammensetzungen und/oder Materialstärken, die bei einem werkzeuggebundenen Verfahren wie einem Stanzvorgang gegebenenfalls eine aufwändige mechanische Anpassung des Stanzwerkzeugs erfordern würden. In gleicher Weise gilt dies auch für die Durchführung der Laserschmelzverrundung, bei der das gleiche Lasersystem wie für die Durchführung des Laserschneidvorgangs verwendet werden kann, wobei eine Anpassung verschiedener Einstellungen erforderlich ist, um die gewünschte Schmelzverrundung durchführen zu können. Beispielhaft ist eine Durchflussreduzierung oder Abschaltung des beim Laserschneiden üblicherweise zur Verfügung gestellten Gasstroms vorzusehen. Ferner ist abweichend von der Durchführung des Laserschneidvorgangs, der mit einer starken Fokussierung des Laserstrahls zur Erzielung einer hohen lokalen Energiedichte durchgeführt wird, eine Defokussierung der Laseroptik vorteilhaft, um die Energiedichte des zur Verfügung gestellten Laserstrahls zu reduzieren und das bereichsweise Verflüssigen der Schaufelkante zu ermöglichen, ohne dass ein unerwünschter Materialabtrag von der Schaufelkante vorgenommen wird. Für die Durchführung der Laserschmelzverrundung wird das Lasersystem ähnlich wie beim Laserschneidvorgang entlang der Schaufelkante geführt, um den gewünschten lokalen Schmelzvorgang für das Material der Schaufel bewirken zu können. Die gewünschte Profilierung der Laserschmelzverrundung kann durch Variation räumlichen Ausrichtung und/oder der lokalen Energiedichte des von dem Lasersystem bereitgestellten Laserstrahls vorgegeben werden. Vorzugsweise ist vorgesehen, dass die Schaufelkante in einem einzigen Durchlauf mit der gewünschten Laserschmelzverrundung versehen wird. Es kann jedoch auch vorgesehen sein, die Schaufelkante zumindest bereichsweise auch mehrfach, gegebenenfalls mit unterschiedlicher Konfiguration (Energiedichte, räumliche Ausrichtung) des Lasersystems, zu bearbeiten, um die gewünschte Profilierung zu erhalten. Besonders vorteilhaft ist es, dass auch räumlich (3-dimensional) gekrümmte Schaufelkanten mit der Laserschmelzverrundung versehen werden können. Dies gilt insbesondere für den Fall, wenn das Lasersystem an einem Mehrachs-Industrieroboter oder einem ähnlichen Manipulator aufgenommen ist, mit dem an jeder Stelle der Schaufelkante die gewünschte räumliche Ausrichtung zwischen Lasersystem und Schaufelkante vorgegeben werden kann.

In weiterer Ausgestaltung der Erfindung ist vorgesehen, dass mehrere Schaufeln zusammen mit einer Kreisronde und einem Kreisring ein Lüfterrad bilden, wobei die Schaufeln jeweils mit der Unterkante an der Kreisronde und mit der Oberkante am Kreisring des Lüfterrads festgelegt sind. Die Kreisronde ist hierbei entweder als ebene Blechscheibe oder als zumindest bereichsweise 3-dimensional profilierte Blechscheibe ausgebildet und trägt typischerweise eine Nabe, die zur Anbringung auf einer Motorwelle eines Antriebsmotors ausgebildet ist. Eine Kreismittelachse der Kreisronde bildet die Rotationsachse für das Lüfterrad, wobei die Schaufeln vorzugsweise in einer konstanten Winkelteilung auf einem Umkreis um die Kreismittelachse angeordnet sind und der Umkreis konzentrisch zur Kreismittelachse angeordnet ist. Der Kreisring kann als ebener Blechring oder als 3-dimensional profilierter Blechring ausgebildet sein und ist koaxial zur Kreisronde angeordnet. Die Schaufeln sind mit der Unterkante formschlüssig und/oder stoffschlüssig, insbesondere durch Verschweißen, mit der Kreisronde verbunden. Ferner sind die Schaufeln mit der Oberkante formschlüssig und/oder stoffschlüssig, insbesondere durch Verschweißen, mit dem Kreisring verbunden. Vorzugsweise ist vorgesehen, dass die Innenkanten der Schaufeln auf einem Kreis angeordnet sind, dessen Durchmesser zumindest im Wesentlichen dem Außendurchmesser der Kreisronde und/oder des Kreisrings entspricht. Ergänzend oder alternativ ist vorgesehen, dass die Außenkanten der Schaufeln vorzugsweise auf einem Kreis angeordnet sind, dessen Durchmesser zumindest im Wesentlichen einem Innendurchmesser des Kreisring entspricht.

Zweckmäßig ist es, wenn die Innenkanten der Schaufeln radial innenliegend zwischen Kreisring und Kreisronde angeordnet sind und wenn die Außenkanten der Schaufeln radial außenliegend zwischen Kreisring und Kreisronde angeordnet sind und dass, insbesondere ausschließlich, die Innenkanten der Schaufeln zumindest bereichsweise mit der Schmelzverrundung versehen sind. Eine derartige Ausgestaltung ist vorteilhaft, wenn das Lüfterrad mit rückwärtsgekrümmten bzw. vorwärtsgekrümmten Schaufeln ausgerüstet ist, da hierbei eine Luftströmung entlang der größten Oberfläche der Schaufeln von der radial innen liegenden Innenkante bis zur radial außenliegenden Außenkante vorgesehen ist. Somit weist die Innenkante beim Betrieb des Lüfterrads eine Umfangsgeschwindigkeit auf, die erheblich kleiner als die Umfangsgeschwindigkeit der Außenkante ist, und somit einen größeren Einfluss für Verwirbelungen und Störungen durch Stoßverluste aufweist.

Die Aufgabe der Erfindung wird durch ein Verfahren zur Herstellung einer Schaufel für ein Lüfterrad gelöst, dass die nachfolgenden Schritte umfasst: Bereitstellen einer Schaufel, deren größte Oberflächen von Schaufelkanten aus der Gruppe: Innenkante, Außenkante, Oberkante, Unterkante berandet werden, und zumindest bereichsweises Aufschmelzen wenigstens einer der Schaufelkanten, um an der Schaufelkante eine Schmelzverrundung auszubilden. Die Schaufel kann in einem Urformverfahren, beispielsweise durch Eisenguss, Stahlguss, Aluminiumdruckguss, Aluminium-Strangpressverfahren, Kunststoffspritzguss, oder in einem Umformverfahren, beispielsweise durch Schmieden, hergestellt werden.

Bevorzugt ist vorgesehen, dass die Schaufel als ebenes Bauteil aus einer Blechtafel oder aus einem Abschnitt einer Blechtafel oder aus einer Blechbandrolle (Coil) oder aus einem Abschnitt einer Blechbandrolle ausgeschnitten wird, das in einem nachfolgenden Bearbeitungsschritt dreidimensional verformt werden kann. Alternativ wird die Schaufel aus einem bereits 3-dimensional, insbesondere durch Biegen oder Tiefziehen, vorgeformten Rohteil, ausgeschnitten.

Bei einer Herstellung der Schaufel in einem Urformverfahren kann übelicherweise auf einen Trennvorgang verzichtet werden, da die Schaufel mit Ausnahme der Schmelzverrundung in der Regel hinsichtlich ihrer Geometrie fertiggestellt ist. Ausnahmen hiervon sind beispielsweise die Abtrennung von Angüssen oder das Verputzen von Gussteilen.

Vorzugsweise wird für das Ausschneiden einer als Blechschaufel ausgebildeten Schaufel das Laserschneidverfahren eingesetzt. Hierbei ist zusätzlich vorteilhaft, dass bei geeigneter Auslegung der Laserschneideinrichtung in einem nachfolgenden Schritt die Schmelzverrundung im Laserschmelzverfahren hergestellt werden kann. Gegebenenfalls kann vorgesehen werden, dass im Zuge des Laserschneidverfahrens zunächst nur ein Teil der Schaufelkanten der Schaufel, beispielsweise die gesamte Innenkante sowie ein Teil der Oberkante und ein Teil der Unterkante aus einem , vorzugsweise 3-dimensional, insbesondere durch Tiefziehen, vorgeformten Schaufelrohling ausgeschnitten werden. Hierbei wird ein an diese Kantenbereiche angrenzender Überstand des Schaufelrohlings abgeschnitten, um anschließend mit veränderter Einstellung der Laserschneideinrichtung beispielsweise die Innenkante bereichsweise oder vollständig mit einer Schmelzverrundung zu versehen. Nachfolgend wird die Laserschneideeinrichtung dazu genutzt, die restlichen Teilbereiche der Oberkante und der Unterkante sowie die vollständige Außenkante im Laserschneidverfahren freizulegen. Bei einer derartigen Vorgehensweise ist es nicht erforderlich, die Schaufel nach dem Ausschneidevorgang aus dem Schaufelrohling in einer separaten Aufspannung für die Durchführung der Schmelzverrundung zu fixieren, da sämtliche Schneidvorgänge und Schmelzverrundungsvorgänge mit einer einheitlichen Aufspannung der Schaufel verwirklicht werden können.

In weiterer Ausgestaltung des Verfahrens ist vorgesehen, dass ausschließlich eine Innenkante der Schaufelkante oder ausschließlich eine Außenkante der Schaufelkante mit der Schmelzverrundung versehen wird. Bei größeren Materialstärken für die Schaufel kann es erforderlich sein, die Innenkante und die Außenkante jeweils separat mit einer Schmelzverrundung zu versehen, da aufgrund der Materialstärke keine gemeinsame Schmelzverrundung beider Schnittkanten in einem Arbeitsgang möglich ist. In diesem Fall kann es ausreichend sein, lediglich die Innenkante oder die Außenkante mit der Schmelzverrundung zu versehen, da möglicherweise nur eine dieser Schnittkanten eine aerodynamische Wirkung hat, die eine Nachbearbeitung durch Anbringen einer Schmelzverrundung rechtfertigt.

Vorzugsweise ist für das Verfahren vorgesehen, dass die Schaufel mit einer plastischen Umformung aus einer Blechtafel hergestellt wird. Bei dieser plastischen Umformung kann es sich insbesondere um einen Metall-Tiefziehvorgang handeln, mit dem eine 3-dimensionale Gestaltung der Schaufel kostengünstig durchgeführt werden kann. Der im Zuge des plastischen Umformvorgangs hergestellte Schaufelrohling kann anschließend weiterbearbeitet werden.

Bei einer vorteilhaften Weiterbildung des Verfahrens ist vorgesehen, dass die Schaufel durch Laserschneiden aus einem Schaufelrohling ausgeschnitten wird. Hierdurch wird eine kostengünstige Herstellung der Schaufel insbesondere für den Fall ermöglicht, dass nur eine kleine bis mittlere Anzahl von Schaufeln mit einer bestimmten Geometrie hergestellt werden sollen, für die eine Herstellung eines zur Massenproduktion von Schaufeln tauglichen Stanzwerkzeugs oder Stanz-Biegewerkzeugs zu teuer ist.

Bei einer vorteilhaften Ausgestaltung des Verfahrens ist vorgesehen, dass die Schmelzverrundung eine Krümmung, insbesondere einen Radius, aufweist, der sich über wenigstens 10 Prozent einer Materialstärke der Schaufel erstreckt. Eine derartige Dimensionierung der Schmelzverrundung ermöglicht eine nachweisbare Optimierung der aerodynamischen Wirkung der jeweiligen Schaufelkante verglichen mit einer unbearbeiteten Schaufelkante.

Zweckmäßigerweise ist für das Verfahren vorgesehen, dass die Schmelzverrundung eine Krümmung, insbesondere einen Radius, aufweist, die sich wenigstens über 50 Prozent einer Materialstärke der Schaufel erstreckt. Hierdurch kann für spezifische Anwendungsfälle der Schaufel eine aerodynamische und/oder akustische Optimierung erzielt werden.

Vorteilhafte Ausführungsformen der Erfindung sind in der Zeichnung dargestellt. Hierbei zeigt:
- Figur 1: eine schematische Darstellung einer Schaufel mit gerade ausgebildeter Innenkante, gerade ausgebildeter Außenkante sowie gekrümmt ausgebildeter Oberkante sowie gekrümmt ausgebildeter Unterkante sowie einer streng schematischen Darstellung eines Laserschneidkopfs, der in unterschiedlichen Konfigurationen für einen Schneidvorgang und einen Schmelzverrundungsvorgang eingesetzt wird,
- Figur 2: die Schaufel gemäß der Figur 1 vor Durchführung des Schmelzverrundungsvorgangs,
- Figur 3: die Schaufel gemäß der Figur 1 nach der Durchführung einer Schmelzverrundung für die Außenkante der Innenkante,
- Figur 4: die Schaufel gemäß der Figur 1 nach der Durchführung eines Schmelzverrundungsvorgangs für die Innenkante,
- Figur 5: die Schaufel gemäß der Figur 1 nach der Durchführung eines alternativen Schmelzverrundungsvorgangs für die Innenkante,
- Figur 6: die Schaufel gemäß der Figur 1 nach der Durchführung eines alternativen Schmelzverrundungsvorgangs für die Innenkante, und
- Figur 7: die Schaufel gemäß der Figur 1 nach der Durchführung eines alternativen Schmelzverrundungsvorgangs für die Innenkante,
- Figur 8: eine als Lüfterrad ausgebildete Schaufelanordnung mit einer Kreisronde, einem Kreisring und mehreren in gleicher Winkelteilung angeordneten Schaufeln gemäß der Ausführungsform der Figur 9, und
- Figur 9: eine zur Verwendung im Lüfterrad gemäß der Figur 8 vorgesehene Schaufel.

Eine in der Figur 1 streng schematisch dargestellte Schaufel 11 ist als gekrümmtes Blechteil ausgebildet und weist eine Vorderseite 12 sowie eine rein exemplarisch parallel zur Vorderseite ausgerichtete Rückseite 13 auf, ein Abstand zwischen der Vorderseite 12 und der Rückseite 13 wird auch als Materialstärke 14 bezeichnet. Die Vorderseite 12 und die Rückseite 13 bilden jeweils größte Oberflächen der Schaufel 11 und werden von einer Innenkante 15, einer Außenkante 16, einer Oberkante 17 sowie einer Unterkante 18 berandet, die ihrerseits auch als Schaufelkanten bezeichnet werden.

Rein exemplarisch ist vorgesehen, dass die Innenkante 15 und die Außenkante 16 eine geradlinige Erstreckung aufweisen, sodass in der Darstellung der Figur 1 für die Innenkante 15 eine als Gerade ausgebildete Erstreckungslinie 19 eingezeichnet ist. Ferner ist rein exemplarisch vorgesehen, dass die Oberkante 17 und die Unterkante 18 eine gekrümmte Erstreckung aufweisen, sodass in der Darstellung der Figur 1 für die Oberkante 17 eine als Kurve ausgebildete Erstreckungslinie 20 eingezeichnet ist.

Ein nur symbolisch in der Figur 1 eingezeichneter Laserschneidkopf 91 kann in unterschiedlichen Konfigurationen betrieben werden.

Um die Schaufel 11 aus einer nicht dargestellten Blechtafel oder einem ebenfalls nicht dargestellten Schaufelrohling auszuschneiden, ist rein exemplarisch vorgesehen, dass der Laserschneidkopf 91 in einer ersten Arbeitskonfiguration senkrecht zu einer der größten Oberflächen, rein exemplarisch senkrecht zur Rückseite 13 der Schaufel 11 ausgerichtet wird. Hierdurch ist ein vom Laserschneidkopf 91 bereitgestellter Laserstrahl 92 quer zur Rückseite 13 ausgerichtet. Um eine möglichst hohe Energiedichte für den Schneidvorgang gewährleisten zu können, wird der Laserstrahl 92 optisch so fokussiert, dass ein Brennpunkt des Laserstrahls im Bereich der Schaufel 11 angeordnet ist.

Für die Durchführung eines Laserschneidvorgangs ist zusätzlich vorgesehen, Gasströme 94 vom Laserschneidkopf 91 in Richtung der Rückseite 13 der Schaufel 11 auszugeben. Hierzu ist der Laserschneidkopf 91 mit symbolisch dargestellten Gasdüsen 93 versehen. Die Aufgabe der Gasströme besteht darin, das vom Laserstrahl 92 aufgeschmolzene Material der Schaufel 11 aus der nicht dargestellten Schneidfuge zu beseitigen, sodass eine zuverlässige Trennung zwischen der Schaufel 11 und dem nicht dargestellten Überschussmaterial gewährleistet werden kann.

Die im Zuge des Laserschneidvorgangs hergestellten Blechschneidkanten (Innenkante 15, Außenkante 16, Oberkante 17, bekannte 18) weisen jeweils eine dem Laserschneidkopf 91 zugewandte Innenkante 21 sowie eine dem Laserschneidkopf 91 abgewandte Außenkante 22 auf, wobei sowohl die Innenkante 21 als auch die Außenkante 22 rein exemplarisch rechtwinklig zur jeweils angrenzenden größten Oberfläche (Vorderseite 12 bzw. Rückseite 13) ausgerichtet sind.

In der Darstellung der Figur 1 ist die Schaufel 11 bereits vollständig aus der Blechtafel oder dem Schaufelrohling ausgeschnitten, dementsprechend findet an dieser Schaufel 11 kein Schneidvorgang mit dem senkrecht zur Rückseite 13 ausgerichteten Laserschneidkopf 91 statt.

Vielmehr ist vorgesehen, dass der Laserschneidkopf 91 in einer zweiten Arbeitskonfiguration betrieben wird, die im unteren Bereich der Figur 1 gezeigt ist. Bei dieser zweiten Arbeitskonfiguration wird der Laserstrahl 92 insbesondere optisch defokussiert eingesetzt und trifft in einem Winkel von beispielsweise 45 Grad auf die Innenkante 21 der Innenkante 15 auf. Aufgrund der vorzugsweise, jedoch nicht notwendigerweise vorgesehenen, Defokussierung des Laserstrahls 92 sowie der Abschaltung des Gasstroms 94 wird anstelle eines Materialabtrags, wie er während des Laserschneidvorgangs durchgeführt wird, lediglich ein lokaler Schmelzvorgang für die Innenkante 21 hervorgerufen. Dabei ist eine Energiezufuhr an die Innenkante 21 durch den Laserstrahl 92 derart bemessen, dass es nicht zu einem Abfließen des verflüssigten Materials der Schaufel 11 kommt. Vielmehr wird durch die lokal begrenzte Materialverflüssigung lediglich eine Geometrieänderung der Innenkante 21 aufgrund der Oberflächenspannung des lokal verflüssigten Materials der Schaufel 11 bewirkt. Hierdurch wird die in der Figur 1 symbolisch dargestellte Schmelzverrundung 23 der Innenkante 21 erzielt, die sich wahlweise über einen Teil der Innenkante 21 erstrecken kann oder für die gesamte Innenkante 21 vorgesehen werden kann.

Wie der schematischen Darstellung der Figur 1 entnommen werden kann, wird aufgrund der räumlichen Ausrichtung des Laserstrahls 92 gegenüber der Innenkante 15 lediglich eine lokale Verflüssigung des Materials der Innenkante 21 bewirkt, während keine Verflüssigung des Materials der Außenkante 22 eintritt. Demensprechend findet auch nur eine Schmelzverrundung der Innenkante 21 statt, während die Außenkante 22 ihre im Wesentlichen rechtwinklige Geometrie beibehält. Die Schmelzverrundung der Innenkante 21 wird derart ausgeführt, dass ein Radius 24 der als Kreisbogenabschnitt profilierten Innenkante 21 nach dem Schmelzverrundungsvorgang ungefähr 50 Prozent der Materialstärke 14 beträgt.

Die in der Figur 2 gezeigte Schaufel 31 entspricht der Schaufel 11 vor der Durchführung des bereichsweise anzuwenden Schmelzverrundungsvorgangs. Dementsprechend sind die Schaufelkanten 15, 16, 17, 18 der Schaufel 31 jeweils im Wesentlichen rechtwinklig ausgebildet. Die Schaufel 31 bildet das Rohteil, aus dem entweder die in der Figur 1 gezeigte Schaufel 11 oder die in den weiteren Figuren 3 bis 5 gezeigten Schaufeln 41, 51 oder 61 hergestellt werden können.

Die in der Figur 3 gezeigte Schaufel 41 ist mit einer Schmelzverrundung 43 der Außenkante 22 der Innenkante 15 versehen. Rein exemplarisch weist die als Kreisbogenabschnitt profilierte Außenkante 22 der Innenkante 15 nach der Durchführung des Schmelzverrundungsvorgangs einen Radius 42 auf, der ca. 50 Prozent der Materialstärke 14 beträgt.

Die in der Figur 4 gezeigte Schaufel 51 weist eine Schmelzverrundung 53 der gesamten Innenkante 15 auf, bei der sowohl die Innenkante 21 als auch die Außenkante 22 verrundet wurden. Bevorzugt ist vorgesehen, dass die Schmelzverrundung der Innenkante 15 durch geeignete Ausrichtung des in der Figur 4 nicht dargestellten Laserschneidkopfs in einem einzigen Arbeitsgang durchgeführt werden kann. Rein exemplarisch ist vorgesehen, dass ein Radius 52 der als Kreisbogenabschnitt profilierten Schmelzverrundung 53 ca. 50 Prozent der Materialstärke 14 beträgt.

Bei der Schaufel 61 gemäß der Darstellung der Figur 5 ist ähnlich wie bei der Schaufel 51 gemäß der Figur 4 vorgesehen, dass die gesamte Innenkante 15 mit einer Schmelzverrundung 63 versehen ist. Bei der Schaufel 61 gemäß der Figur 5 ist der Schmelzverrundungsvorgang dahingehend durchgeführt worden, dass verglichen mit der Schaufel 51 gemäß der Figur 4 ein größeres Materialvolumen der Innenkante 15 verflüssigt wurde, wodurch bei einer geeigneten Energiezufuhr sowie einer geeigneten räumlichen Ausrichtung der Innenkante 15 eine lokale Verdickung der Innenkante 15 erzielt werden kann. Damit ist ein Radius 62 der als Kreisbogenabschnitt profilierten Schmelzverrundung 63 in einem Bereich größer 50 Prozent der Materialstärke 14 angesiedelt.

Die in der Figur 6 gezeigte Schaufel 71 weist Schmelzverrundungen 73 der Innenkante 21 und der Außenkante 22 der Innenkante 15 auf. Rein exemplarisch beträgt ein Radius 72 der jeweils als Kreisbogenabschnitte profilierten Schmelzverrundungen 73 ca. 20 Prozent der Materialstärke 14.

Die in der Figur 7 gezeigte Schaufel 81 weist eine starke Schmelzverrundung 83 der Außenkante 22 der Innenkante 15 auf, wobei ein Radius 82 der als Kreisbogenabschnitte profilierten Schmelzverrundung 83 größer als 50 Prozent der Materialstärke 14 gewählt ist und die Schmelzverrundung 83 derart hergestellt wird, das keine Verdickung der Innenkante 15 bewirkt wird.

Bei den Ausführungsbeispielen von Schaufeln 31, 41, 51, 61, 71 und 81 ist jeweils eine bereichsweise oder vollständige Schmelzverrundung der Innenkante 15 vorgesehen. Es versteht sich, dass ergänzend oder alternativ auch Schmelzverrundungen der Außenkante 16 und/oder der Oberkante 17 und/oder der Unterkante 18 vorgesehen werden können, die in gleicher oder zumindest ähnlicher Weise wie die Schmelzverrundung einen der Innenkante 15 in den vorstehend beschriebenen Ausführungsbeispielen verwirklicht werden kann. Ferner kann die Profilierung der Schmelzverrundung längs der jeweiligen Schaufelkante in Form und Ausdehnung variieren. Beispielsweise kann ein erster Bereich einer Schaufelkante mit einer als Ellipsenabschnitt (aus einer Ellipse mit unterschiedlich langen Hauptachsen) ausgebildeten Profilierung ausgebildet sein, an den sich ein als Kreisabschnitt profilierter Bereich der Schaufelkante anschließt. Hierbei kann ein sanfter Übergang oder ein sprunghafter Übergang zwischen den unterschiedlich profilierten Bereichen vorgesehen sein.

Das in der Figur 8 gezeigte Lüfterrad 1 ist rein exemplarisch als rückwärts gekrümmtes Lüfterrad 1 ausgebildet und wird auch als Schaufelanordnung bezeichnet. Das Lüfterrad 1 umfasst eine rein exemplarisch als kreisrunde Planparallelplatte ausgebildete Kreisronde 2, an der eine Nabenaufnahme 3 zur Anbringung einer nicht gezeigten Nabe vorgesehen ist, wobei die Nabe für eine Befestigung des Lüfterrads 1 auf einer nicht dargestellten Motorwelle eines Antriebsmotors ausgebildet ist. Dementsprechend ist die Nabenaufnahme 3, die eine zentrale Bohrung 7 und mehrere in gleicher Winkelteilung um die zentrale Bohrung 7 angeordnete Schraubenlöcher 8 umfasst, koaxial zu einer Mittelachse 4 der Kreisronde 2 ausgerichtet. In axialer Richtung längs der Mittelachse 4 beabstandet zur Kreisronde 2 ist ein Kreisring 5 koaxial zur Mittelachse angeordnet. Zwischen der Kreisronde 2 und dem Kreisring 5 sind mehrere, in konstanter Winkelteilung relativ zur Mittelachse 4 angeordnete Schaufeln 6 angebracht. Die Schaufeln 6 sind zumindest weitgehend übereinstimmend mit der Schaufel 6 gemäß der schematischen Darstellung der Figur 9 ausgebildet. Jede der Schaufeln 6 weist eine Innenkante 15 und eine Außenkante 16 auf, die jeweils mit einer Schmelzverrundung versehen werden können. In der Darstellung der Figur 8 sind die Schaufeln 6 noch nicht mit einer Schmelzverrundung versehen, diese kann insbesondere für die Außenkanten 16 auch nach der Herstellung des Lüfterrads 1 erzeugt werden. Beispielsweise können durch teilweise Schmelzverrundung der Außenkanten 16 individuelle aerodynamische Optimierungen am Lüfterrad 1 vorgenommen werden, um beispielsweise ein Geräuschverhalten des Lüfterrads 1 in ein eng gefasstes Toleranzfenster zu bringen.

Aufgrund der Konfiguration des Lüfterrads 1 als rückwärtsgewandtes Lüfterrad 1 sind die Innenkanten 15 der Schaufeln 6 radial innenliegend angeordnet, während die Außenkanten 16 der Schaufeln 6 radial außenliegend angeordnet sind. Ferner ist vorgesehen, dass die Oberkanten 17 der Schaufeln 6 rein exemplarisch stoffschlüssig, insbesondere durch Verschweißen, mit dem Kreisring 5 verbunden sind. Die Unterkanten 18 der Schaufeln 6 sind rein exemplarisch stoffschlüssig, insbesondere durch Verschweißen, mit der Kreisronde 2 verbunden.

Die in der Figur 9 gezeigte Schaufel 6 weist übereinstimmend mit den Schaufeln 11, 31, 41, 51, 61, 71, 81 eine im Wesentlichen rechteckige Grundgeometrie auf. Die Schaufel 6 wird beispielsweise durch einen Umformvorgang, insbesondere durch Blech-Tiefziehen, in die gezeigte dreidimensionale Form gebracht, bei der alle Schaufelkanten 15, 16, 17, 18 jeweils gekrümmt ausgebildet sind. Für eine aerodynamische Optimierung der Schaufel 6 ist die Innenkante 15 mit einer zumindest bereichsweisen Schmelzverrundung 9 versehen, die mit einer in der Figur 10 vergrößert gezeigten, als Profilierung 10 bezeichneten Krümmung verwirklicht ist. Diese Profilierung 10 kann näherungsweise als Ellipsenabschnitt einer Ellipse mit unterschiedlich langen Hauptachsen beschrieben werden und ist eine von vielen Krümmungen, mit denen eine Schmelzverrundung verwirklicht werden kann.

## Patentansprüche

1. Schaufelanordnung, mit einer Schaufel (6; 11; 31; 41; 51; 61; 71; 81), die von Schaufelkanten aus der Gruppe: Innenkante (15), Außenkante (16), Oberkante (17), Unterkante (18) berandet ist, wobei wenigstens eine der Schaufelkanten zumindest bereichsweise mit einer Schmelzverrundung (9; 23; 43; 53; 63; 73; 83) ausgebildet ist und wobei die Schmelzverrundung (9; 23; 43; 53; 63; 73; 83) eine Krümmung (10), insbesondere einen Radius (24; 42; 52; 62; 72; 82) aufweist, die über wenigstens 10 Prozent einer Materialstärke (14) der Schaufel (6; 11; 31; 41; 51; 61; 71; 81) erstreckt ist.

2. Schaufelanordnung nach Anspruch 1, **dadurch gekennzeichnet, dass** wenigstens eine der Schaufelkanten eine zumindest bereichsweise gekrümmte Erstreckungslinie (19, 20) aufweist.

3. Schaufelanordnung nach Anspruch 1 oder 2, **dadurch gekennzeichnet, dass** die Schmelzverrundung (9; 23; 43; 53; 63; 73; 83) als Randverdickung ausgebildet ist, wobei die Krümmung (10), insbesondere der Radius (24; 42; 52; 62; 72; 82), der Schmelzverrundung (9; 23; 43; 53; 63; 73; 83) über wenigstens 50 Prozent der Materialstärke (14) der Schaufel (6; 11; 31; 41; 51; 61; 71; 81) erstreckt ist.

4. Schaufelanordnung nach Anspruch 1, 2 oder 3, **dadurch gekennzeichnet, dass** eine Innenkante (21) der Schaufelkante oder eine Außenkante (22) der Schaufelkante mit der Schmelzverrundung (9; 23; 43; 53; 63; 73; 83) versehen ist.

5. Schaufelanordnung nach einem der vorhergehenden Ansprüche, **dadurch gekennzeichnet, dass** die Schaufelkante als Laserschnittkante ausgebildet ist und/oder dass die Schmelzverrundung (9; 23; 43; 53; 63; 73; 83) als Laserschmelzverrundung ausgebildet ist.

6. Schaufelanordnung nach einem der vorhergehenden Ansprüche, **dadurch gekennzeichnet, dass** mehrere Schaufeln (6; 11; 31; 41; 51; 61; 71; 81) zusammen mit einer Kreisronde (2) und einem Kreisring (5) ein Lüfterrad (1) bilden, wobei die Schaufeln (6; 11; 31; 41; 51; 61; 71; 81) jeweils mit der Unterkante (18) an der Kreisronde (2) und mit der Oberkante (17) am Kreisring (5) des Lüfterrads (1) festgelegt sind.

7. Schaufelanordnung nach Anspruch 6, **dadurch gekennzeichnet, dass** die Innenkanten (15) der Schaufeln (6; 11; 31; 41; 51; 61; 71; 81) radial innenliegend zwischen Kreisring (5) und Kreisronde (2) angeordnet sind und dass die Außenkanten (16) der Schaufeln (6; 11; 31; 41; 51; 61; 71; 81) radial außenliegend zwischen Kreisring (5) und Kreisronde (2) angeordnet sind und dass, insbesondere ausschließlich, die Innenkanten (15) der Schaufeln (6; 11; 31; 41; 51; 61; 71; 81) zumindest bereichsweise mit der Schmelzverrundung (9; 23; 43; 53; 63; 73; 83) versehen sind.

8. Verfahren zur Herstellung einer Schaufel (6; 11; 31; 41; 51; 61; 71; 81) für ein Lüfterrad (1) mit den Schritten: Bereitstellen einer Schaufel, deren größte Oberflächen (12, 13)von Schaufelkanten aus der Gruppe: Innenkante (15), Außenkante (16), Oberkante (17), Unterkante (18) berandet werden, und zumindest bereichsweises Aufschmelzen wenigstens einer der Schaufelkanten, um an der Schaufelkante eine Schmelzverrundung (9; 23; 43; 53; 63; 73; 83) auszubilden.

9. Verfahren nach Anspruch 8, **dadurch gekennzeichnet, dass** die Schmelzverrundung (9; 23; 43; 53; 63; 73; 83) mit einem Laserschmelzverfahren hergestellt wird.

10. Verfahren nach Anspruch 8 oder 9, **dadurch gekennzeichnet, dass** ausschließlich eine Innenkante (21) der Schaufelkante oder ausschließlich eine Außenkante (22) der Schaufelkante mit der Schmelzverrundung (9; 23; 43; 53; 63; 73; 83) versehen wird.

11. Verfahren nach Anspruch 8, 9, oder 10, **dadurch gekennzeichnet, dass** der Schaufelrohling mit einer plastischen Umformung aus einer Blechtafel hergestellt wird.

12. Verfahren nach Anspruch 11, **dadurch gekennzeichnet, dass** die Schaufel (6; 11; 31; 41; 51; 61; 71; 81) durch Laserschneiden aus der Blechtafel ausgeschnitten wird.

13. Verfahren nach einem der Ansprüche 8 bis 12, **dadurch gekennzeichnet, dass** die Schmelzverrundung (9; 23; 43; 53; 63; 73; 83) als Krümmung (10), insbesondere als Radius (24; 42; 52; 62; 72; 82), ausgebildet ist, die über wenigstens 10 Prozent einer Materialstärke (14) der Schaufel (6; 11; 31; 41; 51; 61; 71; 81) erstreckt ist.

14. Verfahren nach einem der Ansprüche 8 bis 12, **dadurch gekennzeichnet, dass** die Schmelzverrundung (9; 23; 43; 53; 63; 73; 83) als Krümmung (10), insbesondere als Radius (24; 42; 52; 62; 72; 82), ausgebildet ist, die über wenigstens 50 Prozent einer Materialstärke (14) der Schaufel (6; 11; 31; 41; 51; 61; 71; 81) erstreckt ist.
